# FASCICULE DE BREVET EUROPEEN

(11) **EP 0 272 946 B1**
(45) Date de publication et mention de la délivrance du brevet: **19.01.1994**
(21) Numéro de dépôt: 87402413.6
(22) Date de dépôt: 27.10.1987
(51) Int. Cl.: F02P 3/04, F02D 41/20

(54) **Circuit de régulation de courant dans une charge inductive et son application à la commande de bobine d'allumage d'un moteur à combustion interne**
Kreis zur Stromregelung einer induktiven Last, und seine Verwendung zur Steuerung der Zündspule einer Brennkraftmaschine
Circuit to regulate current in an inductive load, and its application to the ignition coil control of an internal-combustion engine

(30) Priorité: 26.11.1986 FR 8616500
(43) Date de publication de la demande: 29.06.1988
(73) Titulaire: SIEMENS AKTIENGESELLSCHAFT, 80333 München (DE)
(72) Inventeur: Suquet, Michel, Villeneuve Tolosane F-31270 Cugnaux (FR)
(74) Mandataire: de Boisse, Louis Arnaud

(56) Documents cités:
- EP-A- 0 124 239
- FR-A- 2 330 875
- GB-A- 2 024 941
- US-A- 3 549 955
- US-A- 3 575 154
- US-A- 3 709 206
- US-A- 4 520 420
- PATENT ABSTRACTS OF JAPAN, vol. 3, no. 4 (M-45), 17 janvier 1979, page 128 M45; & JP-A-53 129 741 (NIPPON DENSO K.K.) 13-11-1978
- ELECTRONICS, 24.07.86, p. 97-101; "The boom starts in smart power products", S. Zollo

## Description

La présente invention est relative à un circuit de régulation de courant dans une charge inductive, conçu pour une réalisation en circuit intégré. L'invention est aussi relative à un tel circuit qui trouve notamment application dans la commande électronique d'une bobine d'allumage d'un moteur à combustion interne.

La régulation du courant dans une charge inductive intervient dans de nombreux domaines de la technique tels que, par exemple, l'alimentation de moteurs électriques, et, plus particulièrement dans le domaine de la propulsion des véhicules automobiles par des moteurs à combustion interne, dans la commande de l'alimentation des bobines d'allumage ou des électrovannes des injecteurs de combustible.

Se pose alors très souvent le problème de la limitation de la puissance dissipée dans un enroulement inductif lors d'une alimentation permanente, pour éviter par exemple un échauffement exagéré ou une consommation d'énergie électrique trop forte susceptible d'épuiser rapidement une source d'énergie embarquée, telle que la batterie d'un véhicule automobile. Les documents US-A-3 549 955, JP-A-53 129 741 et GB-A-2 024 941 décrivent des solutions de ce problème.

Pour limiter le courant dans une charge inductive, on utilise classiquement un circuit tel que celui représenté à la Fig. 1 du dessin annexé, dans lequel la charge inductive 1 est montée en série avec un organe de commande électronique 2 tel qu'un transistor, une résistance de mesure 3, et une source d'énergie électrique 4 alimentant ce circuit. L'une des entrées d'un amplificateur différentiel 5 est alimentée par une source de tension de référence 6, l'autre entrée de l'amplificateur étant alimentée par la tension prélevée aux bornes de la résistance de mesure, tension dont l'amplitude est représentative de l'intensité du courant circulant dans la charge inductive 1. La sortie de l'amplificateur différentiel 5 alimente la base du transistor 2 pour commander ce transistor de manière que le courant circulant dans la charge et dans le circuit émetteur-collecteur du transistor soit régulé à la valeur qui correspond à la tension de référence choisie. La coupure du courant dans la charge inductive peut être obtenue par la fermeture d'un interrupteur 8 qui connecte la base du transistor 2, du type NPN, à la masse.

Le circuit comprend ainsi une boucle de réaction qui asservit le courant dans la charge à une valeur choisie. Pour assurer la stabilité de cette boucle, on prévoit généralement un sous-circuit correcteur 7, installé entre la sortie de l'amplificateur différentiel 5 et l'entrée de cet amplificateur qui est alimentée par le signal de mesure. Ce correcteur est classiquement constitué par un agencement de résistances et de capacités choisi parmi diverses configurations bien connues dans la technique des asservissements. Dans certaines applications, et c'est notamment le cas des circuits de commande d'allumage de moteurs à combustion interne, ces résistances et ces capacités présentant l'inconvénient d'être de trop grandes valeurs pour pouvoir être incorporées à un circuit intégré à un coût raisonnable.

La présente invention a donc pour but de réaliser un circuit de régulation du courant circulant dans une charge inductive, qui soit facilement intégrable par les techniques actuelles de fabrication de circuits intégrés par gravure photo-chimique et diffusion d'impuretés, par exemple.

La présente invention a aussi pour but de réaliser un tel circuit intégrable, plus particulièrement destiné à la commande du courant circulant dans une bobine d'un dispositif électronique de commande d'allumage pour moteur à combustion interne.

On atteint ces buts de l'invention avec un circuit de régulation du courant circulant dans une charge inductive alimentée par une source de tension, comprenant un organe de commande électronique placé en série avec cette charge et un comparateur alimenté par un premier signal représentatif d'une intensité de courant de référence et par un deuxième signal représentatif de l'intensité instantanée du courant circulant dans la charge et dans l'organe de commande électronique, dont une électrode de commande est connectée à la sortie du comparateur, ce circuit étant caractérisé en ce qu'il comprend une boucle de contre-réaction entre la borne commune à la charge et l'organe de commande électronique, et l'électrode de commande de celui-ci, propre à commander une conduction à action proportionnelle de l'organe quand la tension sur ladite borne commune atteint un seuil prédéterminé, cette conduction se substituant à la conduction en saturation de l'organe de commande électronique établie par le comparateur, quand la tension à la borne commune est inférieure au seuil prédéterminé, de manière à faire osciller l'intensité du courant dans la charge autour d'une valeur nominale.

Au dessin annexé, donné seulement à titre d'exemple :
- la figure 1 représente schématiquement un circuit de régulation du courant dans une charge inductive, de la technique antérieure,
- la figure 2 est une représentation schématique du circuit de régulation suivant la présente invention,
- la figure 3 est un graphe qui représente la caractéristique de transfert d'un comparateur à hystérésis qui fait partie du circuit de la figure 2,
- les figures 4A et 4B sont des graphes qui représentent l'évolution du courant dans la charge inductive et celle de la tension prélevée au point S du circuit suivant l'invention, respectivement, et
- la figure 5 est une représentation schématique d'un deuxième mode de réalisation du circuit suivant la présente invention.

Avant d'entreprendre une description détaillée du circuit suivant l'invention, il est utile de rappeler quelques caractéristiques d'une application particulière, mais non limitative, de l'invention, à savoir la régulation du courant dans une bobine d'un dispositif d'allumage électronique d'un moteur à combustion interne. Dans cette application on doit faire passer un courant dans la bobine pendant un intervalle de temps suffisant pour charger celle-ci avec une énergie électromagnétique prédéterminée qu'on libère ensuite brusquement par ouverture du circuit d'alimentation de la bobine, ce qui provoque l'émission d'une étincelle d'allumage dans une bougie formant partie d'un circuit secondaire couplé à la bobine par inductance mutuelle. L'émission de cette étincelle est déclenchée à un instant déterminé d'avance d'allumage calculé en fonction de certains paramètres de fonctionnement du moteur (vitesse de rotation, pression à l'admission, etc...). Bien entendu, il faut qu'à cet instant, la bobine d'allumage soit suffisamment chargée par le courant ayant traversé la bobine antérieurement à cet instant et postérieurement à l'émission de la dernière étincelle. A la fermeture du circuit d'alimentation, ce courant croît d'abord jusqu'à une valeur prédéterminée puis doit être stabilisé jusqu'à la décharge de la bobine, pour éviter que celle-ci ne soit soumise à un échauffement excessif, et d'ailleurs inutile, à partir du moment où l'énergie stockée dans la bobine est suffisante pour permettre le déclenchement d'une étincelle d'allumage d'énergie convenable. C'est à la stabilisation du courant dans l'intervalle de temps dit "temps de régulation" qui précède l'instant d'allumage que s'adresse la présente invention, dans son application à la commande d'allumage d'un moteur à combustion interne.

On se réfère maintenant à la Figure 2 du dessin où les références numériques 1,2,3,4 et 8 correspondent à des composants ou organes correspondants du circuit suivant l'invention qui sont identiques à ceux du circuit de la figure 1, commenté dans le préambule de la présente description, circuit dans lequel l'organe de commande électronique prend la forme d'un transistor 2 du type NPN.

Sur cette figure, il apparaît que l'électrode de commande de cet organe, la base du transistor 2 en l'occurence, est commandée par la sortie d'un comparateur à hystérésis 9, dont la caractéristique de transfert est représentée à la Figure 3. L'entrée positive du comparateur est connectée à la source de tension de référence 6, de valeur Uo, tandis que l'entrée négative est alimentée par la tension prélevée sur la résistance de mesure 3. Suivant l'invention, une boucle de réaction 10 supplémentaire fait réagir la tension de collecteur du transistor 2 sur la base de ce transistor, pour rétablir la conduction de celui-ci lorsque cette tension dépasse un seuil prédéterminé.

On se réfère maintenant aux Fig. 3 et 4 pour expliquer le fonctionnement du circuit de régulation suivant l'invention.

A l'ouverture de l'interrupteur 8, le comparateur envoie sur la base du transistor 2 un signal "haut" (Fig. 3) qui commute le transistor dans son état conducteur. Le courant I dans la charge 1, le transistor 2 et la résistance de mesure commence alors à croître (partie a du graphe $\text{I = f (t)}$ de la Fig. 4A). La chute de tension aux bornes de la résistance de mesure croît alors jusqu'à dépasser une valeur $\text{Uo + H/2}$ correspondant au franchissement du seuil de commutation "bas" - H/2 du comparateur 9 (Fig. 3). En effet, au moment du passage, la différence de potentiel entre les entrées positive et négative du comparateur est :

$\text{V⁺ - V⁻ (Uo - (Uo + H/2) = - H/2}$

A ce moment, le courant dans la charge inductive atteint une valeur IN+ (Fig. 4A). La commutation de la sortie O du comparateur à l'état "bas" bloque alors le transistor 2. Il en résulte immédiatement une surtension en S, sur le collecteur du transistor. Suivant la présente invention, cette surtension établit alors une conduction à action proportionnelle du transistor 2, par l'intermédiaire de la boucle de contre-réaction 10 qui comprend un organe 11 sensible à cette surtension. Dans un premier mode de réalisation de l'invention, cet organe 11 est constitué par une diode Zener 12 montée en inverse et une résistance 13 en série. Quand la surtension en S est telle que la tension de claquage de la diode est dépassée, une tension est transmise sur la base du transistor 2 qui conduit alors de nouveau.

Dans un deuxième mode de réalisation, l'organe 11 est constitué par une résistance qui conduit un courant de déblocage du transistor 2 quand la tension en S atteint un seuil prédéterminé.

La conduction du transistor 2 fait décroître la tension en S et le courant I dans la charge inductive 1 (phase b sur le graphe $\text{I = f (t)}$ de la Fig. 4A). Lorsque I devient inférieur à la valeur IN- qui correspond à une chute de tension $\text{Uo - H/2}$ dans la résistance de mesure, il y a de nouveau commutation du comparateur à hystérésis 9, dont la sortie revient à l'état "haut" pour saturer le transistor (2) et provoquer ainsi une remontée du courant dans la charge inductive 1.

En fonctionnement stabilisé, le courant dans la charge (1) et dans le transistor (2) oscille donc entre les valeurs IN+ et IN- alors que la tension Vs en S oscille entre une surtension contrôlée voisine de la tension E fournie par la source 4 et une valeur très proche de zéro (Fig. 4B). On peut choisir un comparateur à hystérésis 9, dans lequel les seuils - H/2 et +H/2 sont très proches, ce qui procure une quasi-stabilisation du courant dans la charge.

Bien entendu, il faut assurer la stabilité de la boucle de réaction 10 qui permet d'atteindre ce résultat. Suivant une caractéristique particulièrement avantageuse de la présente invention, les capacités et résistances du réseau de correction (non représenté) utilisé à cet effet sont de valeurs beaucoup plus faibles que celles des composants correspondants nécessaires dans le circuit de la technique antérieure représenté à la Fig. 1. En effet, la fréquence critique de la boucle 10 est beaucoup plus élevée que celle de la boucle de la Fig. 1. Par exemple, dans une application de l'invention à la régulation d'un courant dans une bobine d'allumage d'un moteur à combustion interne, on a relevé pour la boucle 10 une fréquence critique de l'ordre de 2 MHz, à comparer à une fréquence critique d'environ 30 kHz pour la boucle d'un circuit du type de celui de la Fig. 1. Les constantes de temps du réseau de correction associé à la boucle 10 sont donc plus faibles ainsi que les valeurs et l'encombrement des composants résistifs et capacitifs utilisés dans ce réseau. De ce fait, on peut aisément les incorporer à une réalisation en circuit intégré du circuit suivant l'invention, ce qui est un objectif essentiel de la présente invention. Dans certaines applications, l'utilisation d'un réseau correcteur pourra même être complètement supprimée. Ce sera le cas, par exemple, quand la surtension en phase b (Fig. 4) n'a pas besoin d'être contrôlée avec précision. Le gain de la boucle 10 peut alors être faible et ne pas nécessiter de réseau de correction.

On pourra, à la limite, obtenir un courant non oscillant dans la charge inductive. Par exemple, dans le cas de la commande du courant dans une bobine d'allumage de moteur à combustion interne, on peut faire en sorte que la durée de la phase b (Fig. 4) soit plus longue que le temps de régulation désiré du courant. Cela peut être obtenu avec une boucle 10 telle que le seuil V de remise en conduction du transistor 2 soit suffisamment proche de la valeur E - Rc.I ou Rc est la résistance de la charge inductive 1 et E la tension d'alimentation, l'égalité conduisant à une phase b de durée infinie.

Suivant un autre mode de réalisation de l'invention, représenté à la Fig. 5, on remplace le comparateur à hystérésis 9 par un comparateur classique 9ʹ dont la sortie alimente une bascule monostable 14 de période To, la sortie Q̅ de cette bascule étant connectée à la base du transitor 2. Ainsi, le transistor fonctionne en limiteur de tension à action proportionnelle, à chaque fois que le courant dépasse le courant nominal, pendant un intervalle de temps To. A l'expiration de cet intervalle, le transistor 2 est saturé de nouveau alors que le courant I repasse en dessous du courant nominal.

Quel que soit le mode de réalisation choisi du circuit suivant l'invention, on peut interrompre à tout moment le courant dans la charge inductive 5 pour créer une surtension aux bornes de celle-ci, en fermant l'interrupteur 8 connecté entre la masse du circuit et la base du transistor NPN 2, sous la commande d'un signal T par exemple. Il faut, bien entendu, que l'impédance d'entrée de la boucle de contre-réaction 10 du circuit soit convenablement choisie pour ne pas empêcher et supporter cette surtension sans dommage.

Ainsi, dans une application du circuit suivant l'invention en électronique automobile, on peut provoquer une surtension, à un instant prédéterminé, sur la charge inductive (5). Quand celle-ci est couplée par inductance mutuelle à un circuit secondaire comportant une bougie d'allumage formant partie d'un moteur à combustion interne, il résulte de la fermeture de l'interrupteur 8 la génération d'une étincelle d'allumage dans cette bougie.

Le circuit suivant l'invention permet de même d'obtenir une stabilisation puis une coupure rapide du courant dans le bobinage d'un électro-aimant, tel que celui que l'on trouve classiquement dans une électrovanne d'injecteur de carburant pour moteur à combustion interne.

Bien entendu, les applications de l'invention citées ci-dessus ne sont pas limitatives. L'invention trouve application, au contraire, partout où il faut réguler le courant circulant dans une charge inductive, comme c'est le cas aussi, par exemple, dans la commande des enroulements de moteurs électriques. L'invention s'étend encore à toutes les applications où le courant régulé de la charge inductive doit pouvoir être brusquement interrompu, à l'exemple de ce qui se pratique dans le fonctionnement de certains électro-aimants où une démagnétisation rapide conditionne l'obtention de courts temps de réponse.

Il est clair que l'invention n'est pas limitée à un circuit de régulation de courant où l'organe de commande électronique prend la forme d'un transistor réalisé en technologie bipolaire. L'utilisation d'une technologie MOS ou CMOS, par exemple, est particulièrement adaptée à l'intégration du circuit suivant l'invention.

## Revendications

1. Circuit de régulation du courant circulant dans une charge inductive alimentée par une source de tension, comprenant un transistor placé en série avec cette charge et un comparateur alimenté par un premier signal représentatif d'une intensité de courant de référence et par un deuxième signal représentatif de l'intensité instantanée du courant circulant dans la charge et dans le transistor, dont une électrode de commande est connectée à la sortie du comparateur, ce circuit étant caractérisé en ce qu'il comprend une boucle de contre-réaction (10) à réseau correcteur de stabilité intégrable, entre la borne commune à la charge et au transistor et l'électrode de commande de celui-ci, propre à commander une conduction proportionnelle de ce transistor quand la tension sur ladite borne commune a atteint un seuil prédéterminé, cette conduction se substituant à la conduction en saturation du transistor établie par le comparateur, quand la tension à la borne commune est inférieure au seuil prédéterminé, de manière à faire osciller l'intensité du courant dans la charge autour d'une valeur nominale.

2. Circuit conforme à la revendication 1, caractérisé en ce que ladite boucle de contre-réaction comprend une résistance.

3. Circuit conforme à la revendication 1, caractérisé en ce que ladite boucle de contre-réaction comprend une diode Zener montée en inverse et placée en série avec une résistance.

4. Circuit conforme à l'une quelconque des revendications précédentes, caractérisé en ce que le comparateur présente une caractéristique de transfert hystérétique, dont les seuils - H/2 ; + H/2 définissent les passages du transistor (2) à l'état bloqué ou à l'état conducteur en saturation, de manière à faire osciller le courant dans la charge entre deux valeurs (IN+, IN-) proche par excès ou par défaut, respectivement, du courant nominal à établir dans cette charge.

5. Circuit conforme à l'une quelconque des revendications 1 à 3, caractérisé en ce que la sortie du comparateur alimente une bascule monostable dont une sortie alimente l'électrode de commande du transistor, qui fonctionne alors en limiteur de tension à action proportionnelle à chaque fois que le courant dans la charge dépasse la valeur du courant nominal, pendant un intervalle de temps To égal à la période de la bascule, de manière à ramener ce courant à sa valeur nominale.

6. Circuit conforme à l'une quelconque des revendications 1 à 5, caractérisé en ce qu'il prend la forme d'un circuit intégré.

7. Circuit conforme à l'une quelconque des revendications précédentes, caractérisé en ce qu'il comprend un interrupteur pour connecter sélectivement l'électrode de commande à une tension de blocage du transistor.

8. Utilisation du circuit conforme à la revendication 7, à la génération d'une étincelle d'allumage pour un moteur à combustion interne, caractérisée en ce que ladite tension de blocage provoque la formation d'une étincelle dans un circuit secondaire couplé par induction mutuelle à la charge inductive.

9. Utilisation du circuit conforme à la revendication 7, à la coupure du courant dans le bobinage d'un électroaimant.

10. Utilisation conforme à la revendication 9, dans laquelle ledit bobinage fait partie d'une électrovanne de commande d'injection de carburant dans un moteur à combustion interne.

## Claims

1. Circuit for regulating the current flowing in an inductive load supplied by a voltage source, comprising a transistor placed in series with this load and a comparator supplied by a first signal representative of a reference-current strength and by a second signal representative of the instantaneous strength of the current flowing in the load and in the transistor, one control electrode of which is connected to the output of the comparator, this circuit being characterised in that it comprises a feedback loop (10) having an integratable stability correcter network, between the terminal common to the load and to the transistor and the latter's control electrode, suitable for controlling a proportional conduction of this transistor when the voltage on the said common terminal has reached a predetermined threshold, this conduction being substituted for the saturation conduction of the transistor, established by the comparator, when the voltage at the common terminal is less than the predetermined threshold, so as to cause the strength of the current in the load to oscillate about a nominal value.

2. Circuit according to Claim 1, characterised in that the said feedback loop comprises a resistor.

3. Circuit according to Claim 1, characterised in that the said feedback loop comprises a reverse-mounted Zener diode placed in series with a resistor.

4. Circuit according to any of the preceding claims, characterised in that the comparator has a hysteretic transfer characteristic, the thresholds - H/2; + H/2 of which define the passing of the transistor (2) into the turned-off state or into the saturation conducting state, so as to cause the current in the load to oscillate between two values (IN+, IN-) respectively slightly above or below the nominal current to be established in this load.

5. Circuit according to any one of Claims 1 to 3, characterised in that the output of the comparator supplies a monostable multivibrator, one output of which supplies the control electrode of the transistor, which then operates in proportional-action voltage-limiting mode, each time the current in the load exceeds the value of the nominal current, for a time interval To equal to the period of the multivibrator, so as to bring this current back to its nominal value.

6. Circuit according to any one of Claims 1 to 5, characterised in that it takes the form of an integrated circuit.

7. Circuit according to any of the preceding Claims, characterised in that it comprises a switch for connecting the control electrode selectively to a voltage for turning the transistor off.

8. Use of the circuit according to Claim 7 for generating an ignition spark for an internal-combustion engine, characterised in that the said turn-off voltage induces the formation of a spark in a secondary circuit coupled by mutual induction to the inductive load.

9. Use of the circuit according to Claim 7 for cutting the current in the coil of an electromagnet.

10. Use according to Claim 9, in which the said coil forms part of a solenoid valve for controlling injection of fuel into an internal-combustion engine.

## Patentansprüche

1. Schaltkreis zur Regelung des Stroms, der in einer von einer Spannungsquelle gespeisten induktiven Last fließt, mit einem Transistor, der mit dieser Last in Reihe geschaltet ist, und einem Komparator, an den ein erstes Signal, das die Stärke eines Bezugsstroms darstellt, und ein zweites Signal, das die Iststärke des in der Last und im Transistor fließenden Stroms darstellt, abgegeben wird, wobei eine Steuerelektrode des Transistors mit dem Ausgang des Komparators verbunden ist, dadurch gekennzeichnet, daß der Schaltkreis eine Reaktionsschleife (10) mit einer Stabilisierungs-Korrekturschaltung aufweist, die zwischen den der Last und dem Transistor gemeinsamen Verbindungspunkt und die Steuerelektrode des Transistors einsetzbar ist, um eine proportionale Stromleitung dieses Transistors zu steuern, wenn die Spannung an dem gemeinsamen Verbindungspunkt einen vorgegebenen Wert erreicht, wobei diese Stromleitung an die Stelle des vom Komparator bestimmten Sättigungszustandes des Transistors tritt, wenn die Spannung an dem gemeinsamen Verbindungspunkt kleiner als der vorgegebene Wert ist, derart, daß die Stärke des Stroms in der Last um einen Nennwert oszilliert.

2. Schaltkreis nach Anspruch 1, dadurch gekennzeichnet, daß die Reaktionsschleife einen Widerstand aufweist.

3. Schaltkreis nach Anspruch 1, dadurch gekennzeichnet, daß die Reaktionsschleife eine Zener-Diode aufweist, die invertiert und in Reihe mit einem Widerstand geschaltet ist.

4. Schaltkreis nach einem der vorhergehenden Ansprüche, dadurch gekennzeichnet, daß der Komparator eine Übertragungsfunktion mit Hysterese besitzt, deren Grenzwerte -H/2, +H/2 die Durchlaßzustände des Transistors (2) im Sperrzustand oder im Sättigungszustand bestimmten, derart, daß der Strom in der Last zwischen zwei Werten (IN+, IN-) geringfügig über bzw. unter dem in der Last zu erzeugenden Nennstrom oszilliert.

5. Schaltkreis nach einem der Ansprüche 1 bis 3, dadurch gekennzeichnet, daß der Ausgang des Komparators ein monostabiles Kippglied speist, dessen ein Ausgang die Steuerelektrode des Transistors speist, der nun als Spannungsbegrenzer mit Proportionalwirkung arbeitet, jedesmal wenn der Strom in der Last den Wert des Nennstroms überschreitet, und zwar während eines Zeitintervalls To gleich der Periode des Kippgliedes, um diesen Strom wieder auf seinen Nennwert zurückzuführen.

6. Schaltkreis nach einem der Ansprüche 1 bis 5, dadurch gekennzeichnet, daß er als integrierte Schaltung ausgebildet ist.

7. Schaltkreis nach einem der vorhergehenden Ansprüche, dadurch gekennzeichnet, daß er einen Schalter aufweist, um die Steuerelektrode wahlweise mit einer Sperrspannung des Transistors zu verbinden.

8. Verwendung des Schaltkreises nach Anspruch 7 zum Erzeugen eines Zündfunkens für eine Brennkraftmaschine, dadurch gekennzeichnet, daß die Sperrspannung einen Zündfunken in einem Sekundärkreis entstehen läßt, der durch gegenseitige Induktion mit der induktiven Last gekoppelt ist.

9. Verwendung des Schaltkreises nach Anspruch 8 zum Unterbrechen des Stroms in der Spule eines Elektromagneten.

10. Verwendung nach Anspruch 9, bei der die Spule Teil eines Elektromagneten zur Steuerung der Kraftstoffeinspritzung in einer Brennkraftmaschine bildet.
